# EUROPÄISCHE PATENTSCHRIFT

(11) **EP 3 539 776 B1**
(45) Veröffentlichungstag und Bekanntmachung des Hinweises auf die Patenterteilung: **19.05.2021**
(21) Anmeldenummer: 19162660.5
(22) Anmeldetag: 13.03.2019
(51) Int. Cl.: B41F 31/02, F16J 15/16

(54) **DICHTUNGSELEMENT**
SEAL ELEMENT
ÉLEMENT D'ÉTANCHÉITÉ

(30) Priorität: 14.03.2018 DE 202018101422 U
(43) Veröffentlichungstag der Anmeldung: 18.09.2019
(73) Patentinhaber: wiguTec Gummitechnologie GmbH & Co. KG, 41540 Dormagen (DE)
(72) Erfinder: WILLUTZKI, Ralf, 51688 Wipperfürth (DE); WILLUTZKI, Sven, 58553 Halver (DE)
(74) Vertreter: Paul & Albrecht Patentanwälte PartG mbB

(56) Entgegenhaltungen:
- EP-A1- 2 930 025
- EP-A2- 2 425 972
- DE-U1- 20 201 901

## Beschreibung

Die vorliegende Erfindung betrifft ein Dichtungselement zur stirnseitigen Abdichtung einer flüssigkeitsspeichernden Kammer, insbesondere einer Rakelkammer, gegenüber einer rotierenden Walze, insbesondere einer Rasterwalze, mit einem Dichtungskörper quaderartiger Grundform mit zwei einander gegenüberliegenden Seitenflächen und zwei einander gegenüberliegenden Stirnflächen, der eine Längsrichtung definiert und an seiner Oberseite eine Dichtungsfläche aufweist, die einen sich zwischen den Seitenflächen erstreckenden, konkav entlang der Längsrichtung nach innen gewölbten, insbesondere zylindersegmentförmig ausgebildeten Dichtungsflächenabschnitt zur Anlage an der rotierenden Walze aufweist.

Derartige Dichtungselemente sind im Stand der Technik in unterschiedlichen Ausführungsformen bekannt. Sie werden insbesondere eingesetzt, um die Farbkammern, auch Rakelkammern genannt, von Rotationsdruckmaschinen und insbesondere Flexo-Druckmaschinen stirnseitig abzudichten. Über eine solche Farb- oder Rakelkammer wird eine flüssige Druckfarbe auf eine rotierende Farb- oder Druckwalze, die insbesondere als Rasterwalze ausgebildet sein kann, aufgebracht.

Eine Rakelkammer hat ein längliches Gehäuse, welches parallel zu der Druckwalze ausgerichtet ist und einen zur Druckwalze offenen Innenraum aufweist der während des Druckbetriebs mit Farbe gefüllt ist. An dem Gehäuse sind zwei Rakelmesser derart angebracht, dass sie den Innenraum über die Länge des Gehäuses randseitig teilweise überdecken. Dabei stehen sie über die Gehäusewand vor und weisen einen definierten und gegebenenfalls einstellbaren Einstellwinkel zur Druckwalze auf.

Ein Dichtungselement der eingangs genannten Art ist aus der EP 2 930 025 A1 bekannt. Dieses Dichtungselement besitzt einen Dichtungskörper quaderartiger Grundform, der zwei einander gegenüberliegenden Seitenflächen, die in der Längsrichtung des Dichtungskörpers verlaufen, und zwei einander gegenüberliegende Stirnflächen aufweist.

An der Oberseite des Dichtungskörpers ist eine Dichtungsfläche vorgesehen, die einen sich zwischen den Seitenflächen, das heißt über die gesamte Breite des Dichtungskörpers erstreckenden, konkav nach innen gewölbten Dichtungsflächenabschnitt zur Anlage an einer rotierenden Druckwalze aufweist. Konkret ist der nach innen gewölbte Dichtungsflächenabschnitt in Art eines Zylindersegments ausgebildet, das quer zur Längsrichtung des Dichtungskörpers ausgerichtet ist, so dass die Wölbung des Dichtungsflächenabschnitts in der Längsrichtung verläuft.

In der Längsrichtung betrachtet auf den beiden gegenüberliegenden Seiten des nach innen gewölbten Dichtungsflächenabschnitts sind äußere Dichtungsflächenabschnitte vorgesehen, an denen im Betrieb die Rakelmesser zur Anlage kommen. Diese äußeren Dichtungsflächenabschnitte sind als ebene Flächen ausgebildet, die ausgehend von dem konkaven Dichtungsflächenabschnitts zu den Stirnflächen des Dichtungskörpers hin abfallen.

Derartige Dichtungselemente liegen im Betrieb an der Umfangsfläche der rotierenden Druckwalze an und sind deshalb einer beträchtlichen mechanischen Beanspruchung sowie Verschleiß ausgesetzt. Um dieser Problematik zu begegnen wird in der EP 2 930 025 A1 vorgeschlagen, in die Dichtungsfläche des Dichtungselements ein Gleitmaterial wie beispielsweise Polytetrafluorethylen (PTFE) eizuvulkanisieren, wodurch eine lange Nutzungsdauer bei hoher mechanischer Stabilität erreicht wird.

Aus der DE 202 01 901 U1 ist eine Dichtungselement zur stirnseitigen Abdichtung einer Rakelkammer gegenüber einer rotierenden Walze vorbekannt. Dieses besitzt einen Dichtungskörper mit zwei einander gegenüberliegenden Seitenflächen und zueinander gegenüberliegenden Stirnflächen. An der Oberseite sind zwei Dichtungslippen ausgebildet, die zur Anlage einer rotierenden Walze vorgesehen sind. Die Dichtungslippen dienen einer linienförmigen Anlage an einer rotierenden Walze. Auch wenn sich grundsätzlich ein solcher Aufbau bewährt hat, so wird zu teilen als nachteilig angesehen, dass durch die lediglich linienförmige Anlage an der rotierenden Walze ein relativ hoher Verschleiß des Dichtungselements auftritt.

Ein ähnliches Dichtungselement ist auch aus der EP 2 425 972 A2 vorbekannt.

Ausgehend von diesem Stand der Technik ist es eine Aufgabe der vorliegenden Erfindung, ein Dichtungselement der eingangs genannten Art zu schaffen, das besonders gute Dichtungseigenschaften bei hoher Laufleistung aufweist.

Diese Aufgabe wird erfindungsgemäß durch die Merkmale des Anspruchs 1 gelöst.

Die Aufgabe wird nämlich dadurch gelöst, dass in der Dichtungsfläche eine kanalförmige Ausnehmung ausgebildet ist, die sich in den Dichtungskörper in dessen Längsrichtung wenigstens über die gesamte Länge des konkaven Dichtungsflächenabschnitts erstreckt und den konkaven Dichtungsabschnitt in zwei stegförmige Teilflächen unterteilt, die entlang der Ausnehmung auf gegenüberliegenden Seiten von dieser verlaufen.

Erfindungsgemäß wird somit die Dichtungsfläche in ihrer Längsrichtung durch eine geradlinige, kanalförmige Ausnehmung, die bevorzugt in Querrichtung des Dichtungskörpers betrachtet mittig in dem Dichtungskörper ausgebildet ist, in zwei stegförmige Teilflächen unterteilt. Durch die kanalförmige Ausnehmung wird die Gesamtfläche des konkaven Dichtungsabschnitts, mit dem das Dichtungselement an einer Druck- oder Farbwalze in Anlage kommt, reduziert mit der Folge, dass sich die Flächenpressung an diesen stegförmigen Teilflächen im Vergleich zu einer Dichtungsfläche ohne kanalförmige Ausnehmung erhöht, so dass ein sicherer Kontakt zwischen dem Dichtungselement und der Farbwalze sichergestellt wird. Gleichzeitig wird durch die kanalförmige Ausnehmung die Flexibilität des Dichtungskörpers im Bereich des konkaven Dichtungsflächenabschnitts erhöht. Schließlich kann sich in der kanalförmigen Ausnehmung Farbe sammeln, welche eine Art Schmierfilm bildet und somit zu einer Selbstschmierung zwischen dem Dichtungselement und der Farbwalze beiträgt.

In an sich bekannter Weise kann die Dichtungsfläche in der Längsrichtung betrachtet auf gegenüberliegenden Seiten des konkaven Dichtungsflächenabschnitts positionierte und insbesondere an diesen angrenzende äußere Dichtungsflächenabschnitte aufweisen, an denen im Betrieb die Rakelmesser zur Anlage kommen. Diese äußeren Dichtungsflächenabschnitte sind als ebene Flächen ausgebildet, die ausgehend von dem konkaven Dichtungsflächenabschnitt zu den Stirnflächen des Dichtungskörpers hin abfallen. Bei einer solchen Ausgestaltung kann sich die kanalartige Ausnehmung bis in die äußeren Dichtungsflächenabschnitte erstrecken.

Gemäß einer Ausführungsform der Erfindung besitzt die kanalförmige Ausnehmung einen V-förmigen Querschnitt, der ausgehend von der Dichtungsfläche in den Dichtungskörper zuläuft.

In einer bevorzugten Ausgestaltung der Erfindung ragt eine Dichtungslippe von der Dichtungsfläche nach oben ab, die entlang des äußeren Rands, insbesondere entlang des gesamten äußeren Rands, der Dichtungsfläche verläuft und vorzugsweise mit den Seitenflächen und Stirnflächen des Dichtungskörpers bündig abschließt.

Die umlaufende Dichtungslippe dient dazu, eine sichere Abdichtung der Farbkammer herzustellen, wenn die Farbkammer noch nicht mit vollem Druck gegen die Farbwalze gepresst wird. Ferner verhindert sie, dass Farbe, die sich in der kanalförmigen Ausnehmung sammelt und zur Selbstschmierung beiträgt, entweichen kann.

An den Endbereichen der kanalartigen Ausnehmung ist bevorzugt jeweils ein Dichtungslippenabschnitt der Dichtungslippe ausgebildet, welcher die entlang der Seitenflächen verlaufenden Dichtungslippenabschnitte der Dichtungslippe miteinander verbindet. In bevorzugter Weise ist vorgesehen, dass die beiden Dichtungslippenabschnitte, welche die entlang der Seitenflächen verlaufenden Dichtungslippenabschnitte verbinden, jeweils eine V-artige Struktur besitzen, wobei die V-Spitzen jeweils benachbart zu einem axialen Ende der kanalförmigen Ausnehmung auf der Dichtungsfläche, insbesondere auf den äußeren Dichtungsflächenabschnitten, positioniert sind und voneinander wegweisen, und die freien Enden der Dichtungslippenabschnitten mit den entlang der Seitenflächen verlaufenden Dichtungslippenabschnitten verbunden sind. Dabei beträgt der Öffnungswinkel der V-förmigen Dichtungslippenabschnitte mindestens 60° und höchstens 120°, bevorzugt 90°. Die V-artig ausgebildeten Dichtungslippenabschnitte dienen zur Verbesserung der Abstützung der an ihnen in Anlage kommenden Rakelmesser. Des Weiteren dienen sie zur Abdichtung der kanalförmigen Ausnehmung gegen einen Verlust von Farbe, die sich in der Ausnehmung gesammelt hat.

Bevorzugt weisen die Dichtungslippen eine Höhe zwischen 0,2 mm und 1,5 mm, insbesondere 0,5 bis 1 mm und bevorzugt 0,8 mm auf.

Gemäß einer weiteren Ausführungsform der Erfindung besteht der Dichtungskörper zumindest im Bereich der Dichtungsfläche aus einem vulkanisierbaren Material und ist ein Gleitmaterial in die Dichtungsfläche einvulkanisiert. Durch eine Einvulkanisierung des Gleitmaterials in die Dichtungsfläche wird im Unterschied zu einer bloßen Beschichtung der Dichtungsfläche das Gleitmaterial mit dem Material des Dichtungskörpers vernetzt. Die Einvulkanisierung führt also gegenüber einer Beschichtung zu einer erhöhten mechanischen Stabilität und einer längeren Nutzungsdauer bis zum vollständigen Abrieb des Gleitmaterials.

Vorteilhaft kann das Gleitmaterial Polytetrafluorethylen (PTFE) aufweisen oder daraus bestehen. Polytetrafluorethylen (PTFE) besitzt eine hohe Abriebsbeständigkeit und Wärmeleitfähigkeit sowie einen sehr niedrigen Gleitreibungskoeffizienten.

Der Dichtungskörper kann aus einem elastischen Vollmaterial, insbesondere aus Gummi oder Kautschuk bestehen.

Gemäß einer alternativen Ausführungsform umfasst der Dichtungskörper einen Grundkörper und ein Formteil, wobei der Grundkörper und das Formteil fest miteinander verbunden, insbesondere verklebt sind.

Zusätzlich können der Grundkörper und das Formteil formschlüssig miteinander verbunden sein. Hierzu ist beispielsweise in der Oberseite des Grundkörpers wenigstens eine Ausnehmung ausgebildet, in die ein korrespondierender, von der Unterseite des Formteils abragender Vorsprung eingreift, um das Formteil formschlüssig mit dem Grundkörper zu verbinden und an diesem zu positionieren.

Bevorzugt erstrecken sich die Ausnehmungen und der korrespondierende Vorsprung über die gesamte Breite des Grundkörpers.

Der Grundkörper besteht vorteilhaft aus einem elastischen Material, insbesondere aus einem geschäumten Material. Der zweiteilige Aufbau des Dichtungselements aus einem Grundkörper und einem Formteil, an dem die Dichtungsfläche angeordnet ist, ermöglicht es, für das Formteil ein im Hinblick auf die gewünschten Funktionen Beständigkeit und Wärmeleitung optimales Material auszuwählen.

In bevorzugter Weise weist das Formteil eine geringere Elastizität als der Grundkörper auf. Bei der Verwendung eines festen, gummi- oder kautschukartigen Materials ist der Abrieb an der Dichtungsfläche des Formteils - bereits ohne einvulkanisiertes Gleitmaterial - gegenüber dem elastischen Material des Grundkörpers deutlich herabgesetzt. Diese Ausgestaltung ist im Hinblick auf die Aufgabenstellung insbesondere solchen Lösungen überlegen, die unmittelbar das elastische Material des Grundkörpers vor Abrieb und Überhitzung schützen.

Das Formteil kann aus Gummi oder Kautschuk bestehen. Andere vulkanisierbare Materialien können aber auch eingesetzt werden.

Hinsichtlich weiterer vorteilhafter Ausgestaltungen der Erfindung wird auf die Unteransprüche sowie die nachfolgende Beschreibung eines Ausführungsbeispiels eines erfindungsgemäßen Dichtungselements unter Bezugnahme auf die beiliegenden Zeichnungen verwiesen.

In der Zeichnung zeigt
- Figur 1: eine perspektivische Ansicht eines Dichtungselements und
- Figur 2: eine perspektivische Explosionsansicht des Dichtungselements.

In der Zeichnung ist eine Ausführungsform eines erfindungsgemäßen Dichtungselements dargestellt, das dazu dient, eine Kamerrakel seitlich abzudichten. Das Dichtungselement besitzt einen Dichtungskörper 1 quaderartiger Grundform mit zwei aneinander gegenüberliegenden Seitenflächen und zwei aneinander gegenüberliegenden Stirnflächen. Dabei definiert der Dichtungskörper eine Längsrichtung, die durch die Seitenflächen vorgegeben wird.

An seiner Oberseite weist der Dichtungskörper 1 eine Dichtungsfläche auf, die einen zentralen Dichtungsflächenabschnitt 2 zur Anlage an einer rotierenden Farbwalze aufweist und eine zu dieser Farbwalze korrespondierende Form aufweist. Hierzu ist der zentrale Dichtungsflächenabschnitt 2 konkav nach innen gewölbt ausgebildet und besitzt die Form eines Zylindermantelsegments, das sich quer zur Längsrichtung des Dichtungskörpers 1 über dessen gesamte Breite erstreckt. Somit verläuft die konkave Wölbung entlang der Längsrichtung des Dichtungskörpers 1.

Die Dichtungsfläche weist weiterhin in der Längsrichtung betrachtet auf gegenüberliegenden Seiten des konkaven Dichtungsflächenabschnitts 2 positionierte und an diesen angrenzende äußere Dichtungsflächenabschnitte 3 auf, an denen im Betrieb Rakelmesser zur Anlage kommen. Die äußeren Dichtungsflächenabschnitte 3 sind als ebene Flächen ausgebildet, die ausgehend von dem konkaven Dichtungsflächenabschnitt 2 zu den Stirnflächen des Dichtungskörpers 1 hin abfallen, so dass der Dichtungskörper 1 im Bereich der Stirnflächen eine geringere Höhe besitzt als im Bereich des zentralen, konkaven Dichtungsflächenabschnitts 2.

In der Dichtungsfläche ist eine kanalförmige Ausnehmung 4 ausgebildet, die sich geradlinig in der Längsrichtung des Dichtungskörpers über die gesamte Länge des konkaven Dichtungsflächenabschnitts 2 bis in die äußeren Dichtungsflächenabschnitte 3 erstreckt und die Dichtungsfläche, d.h. den konkaven Dichtungsflächenabschnitt 2 und den äußeren Dichtungsflächenabschnitt 3 in zwei stegförmige Teilflächen 2a, 2b, 3a, 3b unterteilt, die entlang der Ausnehmung 4 auf gegenüberliegenden Seiten von dieser verlaufen.

In dem dargestellten Ausführungsbeispiel verläuft die kanalförmige Ausnehmung 4 in Querrichtung des Dichtungselements betrachtet mittig von dem Dichtungskörper 1, so dass die stegförmigen Teilflächen 2a, 2b eine übereinstimmende gleichbleibende Breite besitzen.

Durch die kanalförmige Ausnehmung 4, die im dargestellten Ausführungsbeispiel einen V-förmigen Querschnitt besitzt, wird die Dichtungsfläche verkleinert mit der Folge, dass bei gleichbleibenden Anpressdruck an die Farbwalze die Flächenpressung in den stegförmigen Teilflächen 2a, 2b, 3a, 3b erhöht und damit eine sichere Anlage an der Farbwalze gewährleistet ist.

Außerdem kann sich in der kanalförmigen Ausnehmung 4 Farbe sammeln, welche eine Art Schmierfilm bildet und somit zu einer Selbstschmierung zwischen dem Dichtungselement und der Farbwalze beiträgt. Schließlich wird durch die kanalförmige Ausnehmung 4 die Flexibilität des Dichtungselements erhöht, was ebenfalls zu einer optimalen Abdichtung beiträgt.

Ferner weist das Dichtungselement eine von der Dichtungsfläche nach oben abragende Dichtungslippe 5 auf, die sich entlang des gesamten äußeren Rands der Dichtungsfläche erstreckt und entsprechend zwei entlang der Seitenflächen verlaufende Dichtungslippenabschnitte 5a und zwei entlang der Stirnflächen verlaufende Dichtungslippenabschnitte 5b aufweist. Die Dichtungslippe 5 besitzt eine Höhe von etwa 0,8 mm und schließt mit den Seitenflächen und Stirnflächen des Dichtungskörpers 1 bündig ab.

An den axialen Endbereichen der kanalartigen Ausnehmung 4 ist jeweils ein Dichtungslippenabschnitt 5c der Dichtungslippe 5 ausgebildet, welcher die entlang der Seitenflächen verlaufenden Dichtungslippenabschnitte 5a der Dichtungslippe 5 miteinander verbindet. Die beiden Dichtungslippenabschnitte 5c besitzen jeweils eine V-artige Struktur, wobei die V-Spitzen jeweils benachbart zu einem axialen Ende der kanalförmigen Ausnehmung 4 auf den äußeren Dichtungsflächenabschnitten 3 positioniert sind und voneinander weg weisen und die freien Enden der Dichtungslippenabschnitte mit den entlang der Seitenflächen verlaufenden Dichtungslippenabschnitten 5a verbunden sind. Dabei beträgt der Öffnungsring der V-förmigen Dichtungslippenabschnitte 5c etwa 90°.

In dem dargestellten Ausführungsbeispiel besteht der Dichtungskörper 1 im Bereich der Dichtungsfläche aus einem vulkanisierbaren Material, in welches ein Gleitmaterial 6, welches bevorzugt aus Polytetrafluorethylen (PTFE) besteht oder enthält, vulkanisiert ist. Konkret ist das Gleitmaterial 6 im Bereich der konkaven Dichtungsflächenabschnitts 2 und ein daran angrenzenden Teil der äußeren Dichtungsflächenabschnitte 3 vorgesehen. Dadurch besitzt die Dichtungsfläche eine hohe Abrieb- und Hitzebeständigkeit sowie eine hohe Wärmeleitfähigkeit, die eine hohe Verschleißfestigkeit bewirken. Die Eindringtiefe des vulkanisierten Gleitmaterials in die Dichtungsfläche beträgt 0,2 mm, insbesondere 0,3 mm, und liegt damit deutlich über der Dicke von herkömmlichen Beschichtungen.

Der Dichtungskörper 1 besitzt einen Grundkörper 1a und ein Formteil 1b. Der Grundkörper 1 besteht dabei aus einem elastischen, insbesondere geschäumten Material und ist fest mit dem Formteil 1b verbunden, insbesondere verklebt. Das Formteil 1b besteht dagegen aus einem härteren und weniger elastischen Material als der Grundkörper 1a, nämlich beispielsweise aus Gummi oder Kautschuk. Zusätzlich sind der Grundkörper 1a und das Formteil 1b formschlüssig miteinander verbunden. Hierzu sind in der Oberseite des Grundkörpers 1a zwei Ausnehmungen 4 ausgebildet, in die korrespondierende von der Unterseite des Formteils 1b abragende Vorsprünge 8 eingreifen. Dabei erstrecken sich die Ausnehmungen 7 und die korrespondierenden Vorsprünge 8 über die gesamte Breite des Grundkörpers 1 und sind im unterhalb der äußeren Dichtungsflächenabschnitte 3 positioniert.

## Patentansprüche

1. Dichtungselement zur stirnseitigen Abdichtung einer flüssigkeitsspeichernden Kammer, insbesondere einer Rakelkammer, gegenüber einer rotierenden Walze, insbesondere einer Rasterwalze, mit
einem Dichtungskörper (1) quaderartiger Grundform mit zwei einander gegenüberliegenden Seitenflächen und zwei einander gegenüberliegenden Stirnflächen, wobei der Dichtungskörper (1) eine Längsrichtung definiert und an seiner Oberseite eine Dichtungsfläche aufweist, die einen sich zwischen den Seitenflächen erstreckenden, konkav entlang der Längsrichtung nach innen gewölbten, insbesondere zylindersegmentförmig ausgebildeten Dichtungsflächenabschnitt (2) zur Anlage an der rotierenden Walze aufweist,
**dadurch gekennzeichnet, dass**
in der Dichtungsfläche eine kanalförmige Ausnehmung (4) ausgebildet ist, die sich in dem Dichtungskörper (1) in dessen Längsrichtung wenigstens über die gesamte Länge des konkaven Dichtungsflächenabschnitts (2) erstreckt und den konkaven Dichtungsabschnitt (2) in zwei stegförmige Teilflächen (2a, 2b) unterteilt, die entlang der Ausnehmung (4) auf gegenüberliegenden Seiten von dieser verlaufen.

2. Dichtungselement nach Anspruch 1, **dadurch gekennzeichnet, dass** die Dichtungsfläche in der Längsrichtung betrachtet auf gegenüberliegenden Seiten des konkaven Dichtungsflächenabschnitts (2) positionierte und insbesondere an diesen angrenzende äußere Dichtungsflächenabschnitte (3), insbesondere zur Anlage an Rakelmessern aufweist, wobei die äußeren Dichtungsflächenabschnitte (3) bevorzugt als ebene Flächen ausgebildet sind, die ausgehend von dem konkaven Dichtungsflächenabschnitt (2) zu den Stirnflächen des Dichtungskörpers (1) hin abfallen und/oder wobei sich die kanalartige Ausnehmung (4) bis in die äußeren Dichtungsflächenabschnitte (3) erstreckt.

3. Dichtungselement nach einem der vorherigen Ansprüche, **dadurch gekennzeichnet, dass** die kanalförmige Ausnehmung (4) einen V-förmigen Querschnitt besitzt.

4. Dichtungselement nach einem der vorherigen Ansprüche, **dadurch gekennzeichnet, dass** eine Dichtungslippe (5) von der Dichtungsfläche nach oben abragt, die entlang des äußeren Rands, insbesondere entlang des gesamten äußeren Rands, der Dichtungsfläche verläuft und vorzugsweise mit den Seitenflächen und Stirnflächen des Dichtungskörpers (1) bündig abschließt.

5. Dichtungselement nach Anspruch 4 und einem der Ansprüche 1 bis 3, **dadurch gekennzeichnet, dass** an den Endbereichen der kanalartigen Ausnehmung (4) jeweils ein Dichtungslippenabschnitt (5c) der Dichtungslippe (5) ausgebildet ist, welcher die entlang der Seitenflächen verlaufenden Dichtungslippenabschnitte (5a) der Dichtungslippe (5) miteinander verbindet.

6. Dichtungselement nach Anspruch 5, **dadurch gekennzeichnet, dass** die beiden Dichtungslippenabschnitte (5c), welche die entlang der Seitenflächen verlaufenden Dichtungslippenabschnitte (5a) verbinden, jeweils eine V-artige Struktur besitzen, wobei die V-Spitzen jeweils benachbart zu einem axialen Ende der kanalförmigen Ausnehmung (4) auf der Dichtungsfläche, insbesondere den äußeren Dichtungsflächenabschnitten (3), positioniert sind und voneinander wegweisen, und die freien Enden der Dichtungslippenabschnitte (5c) mit den entlang der Seitenflächen verlaufenden Dichtungslippenabschnitten (5a) verbunden sind, wobei bevorzugt der Öffnungswinkel der V-förmigen Dichtungslippenabschnitte (5a) jeweils mindestens 60° und höchstens 120°, bevorzugt 90° beträgt.

7. Dichtungselement nach einem der Ansprüche 4 bis 6, **dadurch gekennzeichnet, dass** die Dichtungslippen (5) eine Höhe zwischen 0,2 mm und 1,5 mm, insbesondere 0,5 bis 1 mm und bevorzugt 0,8 mm aufweisen.

8. Dichtungselement nach einem der vorherigen Ansprüche, **dadurch gekennzeichnet, dass** der Dichtungskörper (1) zumindest im Bereich der Dichtungsfläche aus einem vulkanisierbaren Material besteht und ein Gleitmaterial (6) in die Dichtungsfläche einvulkanisiert ist, wobei insbesondere das Gleitmaterial Polytetrafluorethylen (PTFE) aufweist oder daraus besteht.

9. Dichtungselement nach Anspruch 8, **dadurch gekennzeichnet, dass** das Gleitmaterial in die Dichtungsfläche mit einer Eindringtiefe von wenigstens 0,2 mm, insbesondere wenigstens 0,3 mm vulkanisiert ist.

10. Dichtungselement nach einem der vorherigen Ansprüche, **dadurch gekennzeichnet, dass** der Dichtungskörper (1) aus einem elastischen Vollmaterial, insbesondere aus Gummi oder Kautschuk besteht.

11. Dichtungselement nach einem der Ansprüche 1 bis 9, **dadurch gekennzeichnet, dass** der Dichtungskörper (1) einen Grundkörper (1a) aus einem elastischen Material und ein die Dichtungsfläche tragendes Formteil (1b) umfasst, wobei der Grundkörper (1a) und das Formteil (1b) fest miteinander verbunden, insbesondere verklebt sind.

12. Dichtungselement nach Anspruch 11, **dadurch gekennzeichnet, dass** der Grundkörper (1a) und das Formteil (1b) formschlüssig miteinander verbunden sind.

13. Dichtungselement nach Anspruch 12, wobei an der Oberseite des Grundkörpers (1a) mindestens eine Ausnehmung (7) ausgebildet ist, in die ein korrespondierender, von der Unterseite des Formteils (1b) abragender Vorsprung (8) eingreift, um das Formteil (1b) formschlüssig mit dem Grundkörper (1a) zu verbinden und an diesem zu positionieren, **dadurch gekennzeichnet, dass** sich die Ausnehmung (7) und der korrespondierende Vorsprung (8) über die gesamte Breite des Grundkörpers (1a) erstrecken.

14. Dichtungselement nach einem der Ansprüche 11 bis 13, **dadurch gekennzeichnet, dass** das Formteil (1b) eine geringere Elastizität als der Grundkörper (1a) aufweist.

15. Dichtungselement nach einem der Ansprüche 11 bis 14, **dadurch gekennzeichnet, dass** das Formteil (1b) aus Gummi oder Kautschuk hergestellt ist.

## Claims

1. Sealing element for sealing the end face of a liquid-storing chamber, in particular a doctor chamber, with respect to a rotating role, in particular an anilox role, having
a sealing body (1) of cuboidal basic shape having two mutually opposite side faces and two mutually opposite end faces, the sealing body (1) defining a longitudinal direction and having, on its upper side, a sealing surface which has a sealing surface portion (2), which extends between the side faces, is curved inwards concavely along the longitudinal direction and is designed, in particular, in the form of a segment of a cylinder, for baring against the rotating role,
**characterized in that**
a channel-shaped recess (4) is formed in the sealing surface, which recess (4) extends in the sealing body (1) in the longitudinal direction thereof at least over the entire length of the concave sealing surface portion (2) and divides the concave sealing surface portion (2) into two web-shaped partial faces (2a, 2b), which extend along the recess (4) on opposite sides thereof.

2. Sealing element according to claim 1, **characterized in that** the sealing surface, viewed in the longitudinal direction, has outer sealing surface portions (3) positioned on opposite sides of the concave sealing surface portion (2) and in particular adjacent thereto, in particular for abutment against doctor blades, wherein the outer sealing surface portions (3) are preferably formed as flat surfaces which, starting from the concave sealing surface portion (2), slope towards the end faces of the sealing body (1) and/or wherein the channel-shaped recess (4) extends into the outer sealing surface portions (3).

3. Sealing element according to any of the preceding claims, **characterized in that** the channel-shaped recess (4) has a V-shaped cross-section.

4. Sealing element according to any of the preceding claims, **characterized in that** a sealing lip (5) projects upwards from the sealing surface, which lip runs along the outer edge, in particular along the entire outer edge, of the sealing surface and preferably ends flush with the side faces and the end faces of the sealing body (1).

5. Sealing element according to claim 4 and any of claims 1 to 3, **characterized in that** a sealing lip portion (5c) of the sealing lip (5) is formed at each of the end regions of the channel-shaped recess (4), which sealing lip portion (5c) interconnects the sealing lip portions (5a) of the sealing lip (5) extending along the side faces.

6. Sealing element according to claim 5, **characterized in that** the two sealing lip portions (5c) connecting the sealing lip portions (5a) running along the side faces each have a V-shaped structure, the V-peaks each being adjacent to an axial end of the channel-shaped recess (4) on the sealing surface, in particular the outer sealing surface portions (3), and point away from each other, and the free ends of the sealing lip portions (5c) are connected to the sealing lip portions (5a) extending along the side faces, wherein preferably the opening angle of the V-shaped sealing lip portions (5a) is in each case at least 60° and at most 120°, preferably 90°.

7. Sealing element according to any of claims 4 to 6, **characterized in that** the sealing lips (5) have a height of between 0.2mm and 1.5mm, in particular 0.5mm to 1mm and preferably 0.8mm.

8. Sealing element according to any of the preceding claims, **characterized in that** the sealing body (1) consists of a vulcanizable material at least in the region of the sealing surface and a sliding material (6) is vulcanized into the sealing surface, the sliding material in particular having polytetrafluoroethylene (PTFE) or consisting thereof.

9. Sealing element according to claim 8, **characterized in that** the sliding material is vulcanized into the sealing surface with a penetration depth of at least 0.2mm, in particular at least 0.3mm.

10. Sealing element according to any of the preceding claims, **characterized in that** the sealing body (1) consists of an elastic solid material, in particular rubber or caoutchouc.

11. Sealing element according to any of claims 1 to 9, **characterized in that** the sealing body (1) comprises a base body (1a) made of an elastic material and a molded part (1b) supporting the sealing surface, the base body (1a) and the molded part (1b) being firmly connected to one another, in particular glued.

12. Sealing element according to claim 11, **characterized in that** the base body (1a) and the molded part (1b) are connected to one another in a form-fitting manner.

13. Sealing element according to claim 12, wherein at least one recess (7) is formed on the upper side of the base body (1a) into which recess a corresponding projection (8) projecting from the under side of the molded part (1b) engages in order to connect the molded part (1b) to the base body (1a) in a form-fitting manner and to position it thereon, **characterized in that** the recess (7) and the corresponding projection (8) extend over the entire width of the base body (1a).

14. Sealing element according to any of claims 11 to 13, **characterized in that** the molded part (1b) has a lower elasticity than the base body (1a).

15. Sealing element according to any of claims 11 to 14, **characterized in that** the molded part (1b) is made of rubber or caoutchouc.

## Revendications

1. Elément d'étanchéité pour rendre étanche la face frontale d'une chambre de stockage de liquide, en particulier une chambre à racle, par rapport à un rouleau rotatif, en particulier un rouleau anilox, comprenant
un corps d'étanchéité (1) de forme de base parallélépipédique ayant deux faces latérales mutuellement opposées et deux faces frontales mutuellement opposées, le corps d'étanchéité (1) définissant une direction longitudinale et ayant sur son côté supérieur une surface d'étanchéité qui a une partie de surface d'étanchéité (2) s'étendant entre les faces latérales et incurvée de manière concave vers l'intérieur le long de la direction longitudinale, en particulier sous la forme d'un segment de cylindre, pour s'appuyer contre le rouleau rotatif,
**caractérisé en ce que**
un évidement en forme de canal (4) est formé dans la surface d'étanchéité, lequel évidement (4) s'étend dans le corps d'étanchéité (1) dans la direction longitudinale de celui-ci au moins sur toute la longueur de la partie de surface d'étanchéité concave (2) et divise la partie de surface d'étanchéité concave (2) en deux surfaces partielles en forme de bande (2a, 2b), qui s'étendent le long de l'évidement (4) sur des côtés opposés de celui-ci.

2. Elément d'étanchéité selon la revendication 1, **caractérisé en ce que** la surface d'étanchéité, vue dans la direction longitudinale, a des parties de surface d'étanchéité extérieures (3) positionnées sur des côtés opposés de la partie de surface d'étanchéité concave (2) et en particulier adjacentes à celle-ci, en particulier pour une mise en butée contre des lames racle, les parties de surface d'étanchéité extérieures (3) étant de préférence formées comme des surfaces plates qui, en partant de la partie de surface d'étanchéité concave (2), descendent vers les faces frontales du corps d'étanchéité (1) et/ou l'évidement en forme de canal (4) s'étendant dans les parties de surface d'étanchéité extérieures (3).

3. Elément d'étanchéité selon l'une des revendications précédentes, **caractérisé en ce que** l'évidement (4) en forme de canal présente une section transversale en forme de V.

4. Elément d'étanchéité selon l'une des revendications précédentes, **caractérisé en ce qu'**une lèvre d'étanchéité (5) fait saillie vers le haut à partir de la surface d'étanchéité, laquelle lèvre s'étend le long du bord extérieur, en particulier le long de la totalité du bord extérieur, de la surface d'étanchéité et se termine de préférence au ras des faces latérales et des faces frontales du corps d'étanchéité (1).

5. Elément d'étanchéité selon la revendication 4 et l'une des revendications 1 à 3, **caractérisé en ce qu'**une partie de lèvre d'étanchéité (5c) de la lèvre d'étanchéité (5) est formée à chacune des régions d'extrémité de l'évidement en forme de canal (4), laquelle partie de lèvre d'étanchéité (5c) interconnecte les parties de lèvre d'étanchéité (5a) de la lèvre d'étanchéité (5) s'étendant le long des surfaces latérales.

6. Elément d'étanchéité selon la revendication 5, **caractérisé en ce que** les deux parties de lèvre d'étanchéité (5c) reliant les parties de lèvre d'étanchéité (5a) s'étendant le long des surfaces latérales ont chacune une structure en forme de V, les pics en V étant chacun adjacents à une extrémité axiale de l'évidement en forme de canal (4) sur la surface d'étanchéité, en particulier les parties de surface d'étanchéité extérieures (3), et s'écartent les unes des autres, et les extrémités libres des parties de lèvre d'étanchéité (5c) sont reliées aux parties de lèvre d'étanchéité (5a) qui s'étendent le long des surfaces latérales, l'angle d'ouverture des parties de lèvre d'étanchéité en forme de V (5c) étant de préférence respectivement d'au moins 60° et d'au plus 120°, de préférence de 90°.

7. Elément d'étanchéité selon l'une des revendications 4 à 6, **caractérisé en ce que** les lèvres d'étanchéité (5) ont une hauteur comprise entre 0,2 mm et 1,5 mm, notamment de 0,5 à 1 mm et de préférence de 0,8 mm.

8. Elément d'étanchéité selon l'une des revendications précédentes, **caractérisé en ce que** le corps d'étanchéité (1) est constitué d'un matériau vulcanisable au moins dans la zone de la surface d'étanchéité et un matériau de glissement (6) est vulcanisé dans la surface d'étanchéité, en particulier le matériau de glissement comprenant ou constitué de polytétrafluoroéthylène (PTFE).

9. Elément d'étanchéité selon la revendication 8, **caractérisé en ce que** le matériau de glissement est vulcanisé dans la surface d'étanchéité avec une profondeur de pénétration d'au moins 0,2 mm, en particulier d'au moins 0,3 mm.

10. Elément d'étanchéité selon l'une quelconque des revendications précédentes, **caractérisé en ce que** le corps d'étanchéité (1) est constitué d'un matériau solide élastique, en particulier de la gomme ou du caoutchouc.

11. Elément d'étanchéité selon l'une quelconque des revendications 1 à 9, **caractérisé en ce que** le corps d'étanchéité (1) comprend un corps de base (1a) en matériau élastique et une pièce moulée (1b) supportant la surface d'étanchéité, le corps de base (1a) et la pièce moulée (1b) étant solidement reliés l'un à l'autre, en particulier collés.

12. Elément d'étanchéité selon la revendication 11, **caractérisé en ce que** le corps de base (1a) et la pièce moulée (1b) sont reliés entre eux par complémentarité de forme.

13. Elément d'étanchéité selon la revendication 12, au moins un évidement (7) étant formé sur le côté supérieur du corps de base (1a), dans lequel évidement une saillie correspondante (8) faisant saillie depuis le côté inférieur de la pièce moulée (1b) s'engage afin de relier la pièce moulée (1b) au corps de base (1a) par complémentarité de forme et de la positionner sur celui-ci, **caractérisé en ce que** l'évidement (7) et la saillie correspondante (8) s'étendent sur toute la largeur du corps de base (1a).

14. Elément d'étanchéité selon l'une quelconque des revendications 11 à 13, **caractérisé en ce que** la pièce moulée (1b) présente une élasticité inférieure à celle du corps de base (1a).

15. Elément d'étanchéité selon l'une quelconque des revendications 11 à 14, **caractérisé en ce que** la pièce moulée (1b) est en gomme ou en caoutchouc.
